# EUROPÄISCHE PATENTSCHRIFT

(11) **EP 0 420 856 B1**
(45) Veröffentlichungstag und Bekanntmachung des Hinweises auf die Patenterteilung: **02.12.1992**
(21) Anmeldenummer: 89905094.2
(22) Anmeldetag: 26.04.1989
(51) Int. Cl.: D05B 65/00, D05B 47/00

(54) **FADENSCHNEIDEINRICHTUNG AN NÄHMASCHINEN**
THREAD-CUTTING DEVICE FOR SEWING MACHINES
COUPE-FIL POUR MACHINES A COUDRE

(30) Priorität: 06.06.1988 DE 3819135
(43) Veröffentlichungstag der Anmeldung: 10.04.1991
(73) Patentinhaber: G.M. PFAFF AKTIENGESELLSCHAFT, 67655 Kaiserslautern (DE)
(72) Erfinder: DUSCH, Albert, D-6750 Kaiserslautern (DE); WALTHER, Karl-Heinz, D-6751 Weilerbach (DE)
(74) Vertreter: Klein, Friedrich
(86) Internationale Anmeldenummer: EP8900452
(87) Internationale Veröffentlichungsnummer: WO8912129

## Beschreibung

Die Erfindung betrifft eine Fadenschneideinrichtung nach dem Oberbegriff des Anspruches 1.

Durch eine ausgeführte Nähmaschinenkonstruktion, die bei der Bildung des Oberbegriffes des Anspruches 1 berücksichtigt wurde (siehe z.B. Dokument DE-A-3 244 996), ist eine Fadenschneideinrichtung bekannt geworden, bei der ein axial verschiebbares Getriebeelement in seiner einen Bewegungsrichtung den Nadel- und den Greiferfaden erfaßt und sie in seiner anderen Bewegungsrichtung auszieht und dem Schneidmesser zuführt. Zur Steuerung des Auslösemechanismus für die Fadenspannung ist an dem Getriebeelement ein Steuernocken befestigt, der den Auslösemechanismus betätigt. Diese Maßnahme ergibt zwar einen überaus einfachen Antrieb der Spannungsauslösung, bedingt aber eine Öffnung der Federspannung während der Bewegung des Getriebeelementes in beiden Bewegungsrichtungen. Dadurch ergeben sich bei kritischen Fadenverhältnissen Schwierigkeiten bei der Schlingenerfassung und außerdem ungleiche Nadelfadenenden nach dem Abschneidvorgang.

Der Erfindung liegt die Aufgabe zugrunde, den Auslösemechanismus für die Fadenspannung bei einer Fadenschneideinrichtung nach dem Oberbegriff des Anspruches 1 so auszubilden, daß die Fadenspannung nur während des Nachzuges des Nadelfadens geöffnet ist.

Erfindungsgemäß wird diese Aufgabe durch das im kennzeichnenden Teil des Anspruches 1 angegebene Merkmal gelöst.

Mit der erfindungsgemäßen Steuerung bleibt die Fadenspannung nunmehr während des Eindringens des Fadenfängers in die Nadelfadenschlinge geschlossen, so daß die Stabilität der Schlinge bei seinem Erfassen durch den Fadenfänger erhalten bleibt. Die Fadenspannung wird erst beim Beginn des Nachziehens des Nadelfadens geöffnet und schließt erst dann, wenn kein weiterer Faden menr nachgezogen wird.

Im Anspruch 2 ist eine konstruktiv einfache Ausbildung der Einwegkupplung enthalten.

Durch die Maßnahme nach Anspruch 3 wird eine ruckfreie Öffnung der Fadenspannung und deren sofortiges Schließen nach dem genügenden Nachziehen des Nadelfadens erzielt.

Die Erfindung ist anhand eines in der Zeichnung dargestellten Ausführungsbeispieles erläutert. Es zeigt:
Fig. 1 einen Ausschnitt einer Nähmaschine mit der Steuerung der Schneideinrichtung und der Fadenspannung, teilweise geschnitten, wobei die Fadenspannung selbst schaubildlich in Fig. 1a dargestellt ist;
Fig. 2 eine Draufsicht auf einen Teil des in Fig. 1 dargestellten Antriebs der Fadenschneid- und der Spannungsauslöseeinrichtung;
Fig. 3 bis 5 verschiedene Stellungen des Steuernockens und der Einwegkupplung zur Steuerung der Fadenspannung.

In Fig. 1 ist von einer Nähmaschine die Grundplatte (1) dargestellt, unter der die horizontale Greiferantriebswelle (2) gelagert. ist. Diese wird über ein Übersetzungsgetriebe (3) von einer unteren Hauptwelle (4) angetrieben. Am vorderen Ende der Greiferantriebswelle (2) ist der Greifer (5) befestigt. Er arbeitet mit der auf- und abbewegbaren Nadel (6) zusammen, die in einer nur angedeuteten Nadelstange (6a) befestigt ist.

Unterhalb der Grundplatte (1) ist eine Fadenschneideinrichtung (7) angeordnet, deren Aufbau und Funktionsweise in der DE-PS 11 25 742 beschrieben ist. Die Fadenschneideinrichtung (7) weist einen koaxial zum Greifer (5) angeordneten Fadenfänger (8) auf, der mit einem an der Unterseite der Grundplatte (1) befestigten Schneidmesser (9) zusammenwirkt. Der Fadenfänger (8) ist an einem Tragarm (10) befestigt, der mit einem die Greiferantriebswelle (2) lose umschließenden Ring (11) verbunden ist. Dieser ist in axialer Richtung gesichert und drehbeweglich in einer Ringbahn (12) gelagert, die unterhalb der Grundplatte (1) befestigt ist. Am Tragarm (10) ist ein Lenker (13) angelenkt, der mit einem Arm eines Winkelhebels (14) verbunden ist, welcher von einem gehäusefesten Lagerbock (15) getragen wird. Der andere Arm des Winkelhebels (14) ist über eine Stange (16) mit einer Antriebseinrichtung (17) für den Fadenfänger (8) verbunden.

Zum Antrieb des Fadenfängers (8) ist auf der Hauptwelle (4) eine Steuerkurve (18) befestigt, die eine Steuernut (19) sowie ein Steuersegment (20) aufweist. Parallel zur Hauptwelle (4) (siehe auch Fig. 2) ist ein als axial verschiebbare Welle ausgebildetes Getriebeelement (21) in einem unterhalb der Grundplatte (1) befestigten Träger (22) gelagert. Auf dem Getriebeelement (21) ist ein mit einem Rollenbolzen (23) versehener Steuerhebel (24) sowie ein Auslösehebel (25) befestigt. Eine mit einer Sperrnase (26) und einem Anschlag (27) ausgestattete Sperrklinke (28) ist auf einer in einer Seitenwand (29) des Trägers (22) befestigten Buchse (30) lose gelagert und wird von der Seitenwand (29) des Trägers (22) sowie von einem Endflansch (30a) der Buchse (30) gegen axiales Verschieben gesichert. Eine um das Getriebeelement (21) geschlungene Feder (31), die einerends am Steuerhebel (24) und andernends an der Sperrklinke (28) anliegt, bewirkt ein Verschwenken der Sperrklinke (28) in Richtung auf das Steuersegment (20) der Steuerkurve (18) und des Rollenbolzens (23) aus der Steuernut (19). Gleichzeitig wirkt die Feder (31) als Druckfeder und verschiebt das Getriebeelement (21) in seine in Fig. 1 dargestellte rechte Endlage, in welcher der Rollenbolzen (23) der Steuernut (19) gegenübersteht, wenn sich die Nähmaschine in Nadeltiefstellung befindet.

Im Träger (22) ist ein Elektromagnet (32) befestigt, dessen Anker (33) über eine Öse (34) mit einem Arm (35) eines Einschalthebels (36) verbunden ist. Dieser ist im Träger (22) gelagert und wird durch eine Drehfeder (37) nach oben bis zum Anlegen eines abgebogenen Ansatzes (38) an die Sperrnase (26) der Sperrklinke (28) bzw. - bei abgeschwenkter Sperrklinke - eines Endstückes (39) an einen einstellbar im Träger (22) befestigten Gewindestift (40) verschwenkt.

Bevor die Fäden geschnitten werden, müssen sie auf eine für die nächstfolgende Stichbildung ausreichende Länge ausgezogen werden. Dies erfolgt bei gelöster Nadelfadenspannung. Die Fadenspannung (42) (Fig. 1a) für den Nadelfaden besteht aus einer im Maschinengehäuse befestigten Hülse (43) mit längsgeschlitztem Gewindebolzen (44), auf dem zwei Spannungsscheiben (45, 46) angeordnet sind, die durch eine mittels Rändelmutter (47) einstellbare Spannungsfeder (48) zusammengedrückt werden, um eine Bremskraft auf den Nadelfaden auszuüben. In der Hülse (43) ist ein Auslösestift (49) längsverschiebbar angeordnet, durch den die Spannungsscheibe (45) gegen die Wirkung der Spannungsfeder (48) von der Spannungsscheibe (46) abgehoben werden kann, um die Fadenspannung (42) zu öffnen.

Zur Betätigung des Auslösestiftes (49) und damit zum Lösen der Fadenspannung (42) dient ein an dem Getriebeelement (21) (Fig. 1 und 2) befestigter Steuernocken (50), dessen Oberfläche als Nockenkurve ausgebildet ist, die am einen Ende einen keilförmig ansteigenden Kurvenabschnitt (51) und am anderen Ende einen geradlinig verlaufenden und dann radial abfallenden Kurvenabschnitt (52) aufweist. Mit dem Steuernocken (50) arbeitet eine Einwegkupplung (53) zusammen, die auf einem am Träger (22) gelagerten Hebelarm (54) angeordnet ist. Die Einwegkupplung (53) besteht dabei aus einem segmentartig ausgebildeten Hebel (55), der auf dem Hebelarm (54) drehbar gelagert ist und mit dem Steuernocken (50) zusammenwirkt, sowie einem Anschlag (57), der sich unter der Wirkung einer Drehfeder (58) an einen im Hebelarm (54) befestigten Stift (59) anlegt.

Der Hebelarm (54) wird durch eine Drehfeder (60) bis zur Anlage einer seitlichen Anlagefläche (54a) bzw. der der Einwegkupplung (53) an den Steuernocken (50) verdreht. Das von der Drehfeder (60) ausgehende Drehmoment überschreitet dabei erheblich das von der Drehfeder (58) ausgehende Drehmoment. Der Hebelarm (54) ist über eine Stange (61) mit einem am Maschinengehäuse gelagerten Winkelhebel (62) verbunden. An diesem ist eine Schubstange (63) angelenkt, die an ihrem vorderen Ende ein mit einer Schrägfläche (64) (Fig. 1a) versehenes Auslöseelement (65) trägt.

Davon ausgehend, daß die Nähmaschine läuft, wobei sich der Rollenbolzen (23) in seiner außerhalb der Steuernut (19) der mit der Hauptwelle (4) umlaufenden Steuerkurve (18) befindet, der Fadenfänger (8) mit seinem Antriebselement (21) seine Ausgangsstellung einnimmt und die Fadenspannung (42) für den Nadelfaden geschlossen ist, arbeitet die Einrichtung wie folgt:
Bei Nahtende wird die Nähmaschine in Nadeltiefstellung als Ausgangsstellung für das Fadenschneiden durch eine Nadel-Positioniervorrichtung kurzzeitig stillgesetzt. Die Steuernut (19) in der Steuerkurve (18) nimmt dabei eine solche Stellung ein, daß der Rollenbolzen (23) am Steuerhebel (24) durch eine einfache Schwenkbewegung in die Steuernut (19) hineinbewegt werden kann. Der Steuernocken (50) und die Einwegkupplung (53) befinden sich in der in Fig. 3 dargestellten Stellung, bei der die Fadenspannung (42) geschlossen ist.

Durch Betätigung eines Schalters beim Rückwärtstreten des Fußtrittes der Nähmaschine wird der Elektromagnet (32) kurzzeitig und unmittelbar danach der Antriebsmotor der Nähmaschine eingeschaltet. Durch den Anker (33) des Elektromagneten (32) wird der Einschalthebel (36) herabgezogen und drückt über den Auslösehebel (25) und den Steuerhebel (24) den Rollenbolzen (23) in die Steuernut (19) hinein.

Gleichzeitig verschwenkt die Feder (31) die Sperrklinke (28), deren Sperrnase (26) sich über den Ansatz (38) am Einschalthebel (36) legt und damit die in die Steuernut (19) eingeschobene Lage des Rollenbolzen (23) sichert.

Während der folgenden zum Fadenschneiden erforderlichen Umdrehung der Hauptwelle (4) in Richtung des Pfeiles (A) verschiebt die in axialer Richtung verlaufende Kurvennut (19) über den Steuerhebel (24) das Getriebeelement (21) aus seiner Ruhestellung entsprechend einem ersten Abschnitt der Kurvennut (19) nach links. Das Getriebeelement (21) bewegt dabei den Fadenfänger (8) über den Winkelhebel (14) und den Lenker (13) in die vom Greifer (5) erfaßte und aufgeweitete Nadelfadenschleife und erfaßt dabei in bekannter Weise den zum Nähgut führenden Schenkel der Nadelfadenschleife sowie den Greiferfaden.

Bei seiner Verschiebung nach links stößt der Kurvenabschnitt (52) an den Hebel (55) an und verdreht diesen gegen die Kraft der Drehfeder (58), so daß der Hebelarm (54) bei der Verschiebung des Getriebeelementes (21) nach links in seiner durch die Anlage der Anlagefläche (54a) an dem Kurvenabschnitt (52) bedingten Ruhestellung verbleibt und der Hebel (55) beim Vorbeibewegen des keilförmigen Kurvenabschnittes (51) wieder in seine Ruhelage zurückkehrt, in der er am Stift (59) anliegt.

Nachdem die Schlinge des Nadelfadens vom Greifer (5) abgefallen ist, wird das Getriebeelement (21) infolge der Kurvenausbildung der Steuernut (19) nach rechts bewegt (Fig. 5). Dabei schiebt sich der keilförmige Kurvenabschnitt (51) des Steuernockens (50) gegen den Hebel (55) der Einwegkupplung (53) und verschwenkt dadurch den Hebelarm (54), der über die Stange (61) den Winkelhebel (62) und die Schubstange (63) die Fadenspannung (42) für den Nadelfaden öffnet, indem der Auslösestift (49) durch die Schrägfläche (64) des Auslöseelementes (65) axial verschoben und dadurch die Spannungsscheibe (45) gegen die Wirkung der Spannungsfeder (48) von der Spannungsscheibe (46) abgehoben wird.

Gleichzeitig zieht der Fadenfänger (8) durch die nach rechts gerichtete Bewegung des Getriebeelementes (21) Faden vom Greifer- und Nadelfadenvorrat nach bis kurz vor dem Ende dieser Bewegung das an der Unterseite der Grundplatte (1) befestigte Schneidmesser (9) beide Fäden abschneidet.

Unmittelbar danach bewegt sich der Kurvenabschnitt (52) des Steuernockens (50) an dem Hebel (55) der Einwegkupplung (53) vorbei, der Hebel (55) kann unter dem Druck der Drehfeder (60) hinter den Kurvenabschnitt (52) einfallen, so daß sich der Hebelarm (54) mit seiner seitlichen Anlagefläche (54a) an die achsparallele Fläche des Kurvenabschnittes (52) des Steuernockens (50) anlegen kann. Dieses Abfallen des Hebels (55) von dem Kurvenabschnitt (52) bewirkt über die Gestängeverbindung zur Spannungsauslösung ein sofortiges Schließen der Fadenspannung (42).

Bei der weiteren Restdrehung der Hauptwelle (4) bis zur Abschaltung der Nähmaschine in Nadelhochstellung verschwenkt das Steuersegment (20) die Sperrklinke (28) über den Anschlag (27), so daß die Sperrnase (26) den Einschalthebel (36) wieder freigibt. Dieser wird durch die Drehfeder (37) nach oben bis zum Anschlag des Ansatzes (38) an den Zapfen (40) nach oben geschwenkt.

Dadurch kann die Feder (31) den Steuerhebel (24) von der Steuerkurve (18) wegdrücken, so daß der Rollenbolzen (23) aus der Steuernut (19) herausgehoben wird. Die Nähmaschine wird dann in Fadenhebel-Hochstellung stillgesetzt und ist für den nächsten Nähvorgang nähbereit.

## Patentansprüche

1. Fadenschneideinrichtung an Nähmaschinen mit einem Fadenfänger (8), der durch ein axial bewegliches Getriebeelement (21) betätigt einen den Nadel- und den Greiferfaden erfassenden ersten Bewegungsschritt und einen dazu entgegengesetzt gerichteten, die Fäden ausziehenden und einem ortsfesten Schneidmesser (9) zuführenden zweiten Bewegungsschritt ausführt, mit einer Fadenspannung für den Nadelfaden und mit einem die Fadenspannung beim Fadenausziehvorgang öffnenden Auslöseelement (65), das über ein Gestänge (54, 61 bis 63) von einem mit dem Getriebeelement (21) fest verbundenen Steuernocken (50) betätigbar ist, dadurch gekennzeichnet, daß zwischen dem Getriebeelement (21) und dem Gestänge (54, 61 bis 63) eine Einwegkupplung (53) für das Auslöseelement (65) vorgesehen ist, die während des zweiten Bewegungsschrittes des Getriebeelementes (21) wirksam ist.

2. Fadenschneideinrichtung nach Anspruch 1, dadurch gekennzeichnet, daß die Einwegkupplung (53) einen einseitig nachgiebigen Hebel (55) aufweist, der beim ersten Bewegungsschritt des Getriebeelementes (21) verschwenkt wird und beim zweiten Bewegungsschritt starr bleibt.

3. Fadenschneideinrichtung nach einem der Ansprüche 1 oder 2, dadurch gekennzeichnet, daß der Steuernocken (50) an einem Ende durch einen keilförmig ansteigenden Kurvenabschnitt (51) und an seinem anderen Ende durch einen radial abfallenden Kurvenabschnitt (52) begrenzt ist.

## Claims

1. Thread-cutting device on sewing machines, having a thread catcher (8), which is activated by an axially displacable gearing element (21) and which executes a first movement stage, which catches the needle- and the catcher thread, and a second movement stage in the opposite direction thereto, which pulls out the threads and delivers them to a locally fixed blade (9), with a thread tension of the needle thread and with an opening element (65), which opens the thread tension during the thread-pulling process and which is operated via a rod (54, 61 to 63) by a control cam (50̸), which is fixedly connected to the gearing element (21), **characterised in that** betwen the gearing element (21) and the rod (54, 61 to 63) is provided a one-way coupling (53) for the release element (65), which is active during the second movement stage of the gearing element (21).

2. Thread-cutting device according to claim 1, **characterised in that** the one-way coupling (53) has a singlesidedly movable lever (55) which is pivoted during the first movement stage of the gearing element (21) and remains rigid during the second movement stage.

3. Thread-cutting device according to one of claims 1 or 2, **characterised in that** the control cam (50̸) is defined at the one end by a wedgeshaped inclined curved section (51) and at its other end by a radially declining curved section (52).

## Revendications

1. Dispositif de coupe de fil pour des machines à coudre comportant un organe de prise de fil (8) qui, actionné au moyen d'un élément de transmission (21) mobile axialement, effectue une première étape de déplacement, visant à saisir le fil d'aiguille et le fil de preneur, et une deuxième étape de déplacement, opposée à celle-ci, visant à extraire les fils et à les amener à une lame de coupe (9) fixe, avec une tension de fil pour le fil d'aiguille et un élément de déclenchement (65), qui relâche la tension du fil lors du processus d'extraction de ce denier et est susceptible d'être actionné par l'intermédiaire d'une tringlerie (54, 61 à 63), depuis une came de commande (50) reliée rigidement à l'élément de transmission (21), caractérisé en ce qu'un accouplement unidirectionnel (53) est prévu pour l'élément de déclenchement (65), entre l'élément de transmission (21) et la tringlerie (54, 61 à 63), qui entre en action pendant la deuxième étape de déplacement de l'élément de transmission (21).

2. Dispositif de coupe de fil selon la revendication 1, caractérisé en ce que l'accouplement unidirectionnel (53) présente un levier (55) déformable d'un côté, qui est pivoté lors de la première étape de déplacement de l'élément de transmission (21) et reste rigide lors de la deuxième étape de déplacement.

3. Dispositif de coupe de fil selon l'une des revendications 1 et 2, caractérisé en ce que la came de commande (50) est limitée, à une extrémité, par un tronçon de came (51) s'élargissant en forme de coin et, à son autre extrémité, par un tronçon de came (52) qui diminue radialement.
